# EUROPÄISCHE PATENTSCHRIFT

(11) **EP 3 415 676 B1**
(45) Veröffentlichungstag und Bekanntmachung des Hinweises auf die Patenterteilung: **19.07.2023**
(21) Anmeldenummer: 18181952.5
(22) Anmeldetag: 16.09.2015
(51) Int. Cl.: D06C 15/02, D21G 1/00, D21G 1/02

(54) **KALANDER**
CALENDAR
CALENDRE

(30) Priorität: 23.09.2014 DE 102014113755; 19.05.2015 DE 102015107839
(43) Veröffentlichungstag der Anmeldung: 19.12.2018
(62) Teilanmeldung aus: 15763343.9
(73) Patentinhaber: Andritz Küsters GmbH, 47805 Krefeld (DE)
(72) Erfinder: MAI, Udo, 47918 Tönisvorst (DE); BRUDER, Helmut, 47800 Krefeld (DE); LUKAS, Andreas, 47665 Sonsbeck (DE); HÜNNEKENS, Andre, 47638 Straelen (DE)
(74) Vertreter: Kluin Patent

(56) Entgegenhaltungen:
- EP-A2- 0 672 785
- EP-A2- 1 457 272
- DE-A1- 3 210 325
- DE-A1- 4 035 986
- DE-C1- 3 712 276
- DE-C1- 4 412 862
- DE-C1- 10 005 306
- US-A- 3 244 090
- US-A1- 2005 098 050

## Beschreibung

Die Erfindung betrifft einen Kalander, mit einem Gestell, in dem mehrere Oberwalzen und mindestens eine Unterwalze gelagert sind.

Bei Kalandern zur Behandlung von Vlies-, Textil-, Kunststoff- oder Papier-Warenbahnen, besteht häufig die Notwendigkeit, eine der beiden Walzen eines Nips auszutauschen. Meist soll dies zum Austausch der Oberflächenqualität (Gravur, Belag, Härte) erfolgen.

Ein Austausch einer Walze ist gerade bei einfachen Kalandern oft aufwendig. Zahlreiche manuelle Arbeiten sind notwendig. Erwähnt seien der Antrieb, die Lagerschmierung, ggf. die Heizung und natürlich die Abstützung der Walze. Ist die Walze beheizt, so muss die auszutauschende Walze zunächst zeitaufwendig abgekühlt und die neue Walze vor Produktionsbeginn aufgeheizt werden. Lange Anlagenstillstands- und Produktionsausfallzeiten sind die Folge. Für den schnellen Walzenwechsel vorgesehene Kalandertypen sind oft aufwendig oder erfordern einen vergrößerten Walzendurchmesser. In einigen Varianten steht nur eine Alternativwalze für eine der beiden bzw. für beide Walzen eines Nips zur Verfügung. Einige Schnellwechselkalander sind nicht für bestimmte Anwendungsarten, etwa das Kalandrieren von Vlies, geeignet.

Aus der EP 1 457 272 A2 ist ein Kalander bekannt, dessen zwei oberen Walzen in einem Revolver angeordnet sind, der an einem schwenkbaren Gestelloberteil angeordnet ist.

Die DE 37 12 276 C1 offenbart einen Vlieskalander mit einem aus einer beheizten Walze und einer damit zusammenwirkenden Gegenwalze gebildeten ersten Walzenspalt und einem zweiten Walzenspalt mit einer beheizten Prägewalze und einer Gegenwalze.

Aus der Druckschrift DE 100 05 306 C1 ist ein Kalander bekannt, bei dem eine Unterwalze wahlweise mit zwei an einem Schwenkhebel angeordneten Oberwalzen zusammenwirkt. Die Oberwalzen sind jeweils aus einer Parkposition in eine Arbeitsposition verlagerbar. Die Arbeitspositionen der Oberwalzen stimmen überein.

Die Druckschrift DE 40 35 986 A1 offenbart einen Kalander mit zwei harten Walzen, die jeweils mit zwei verlagerbaren weichen Walzen zusammenwirken können.

Die Erfindung hat es sich zur Aufgabe gemacht, einen Kalander zu schaffen, bei dem zumindest eine Walze eines Nips schnell ausgetauscht werden kann und der hinsichtlich zumindest eines der genannten Nachteile verbessert ist.

Diese Aufgabe wird durch den in Anspruch 1 wiedergegebenen Kalander gelöst.

Der erfindungsgemäße Kalander weist ein Gestell auf, in dem mehrere Oberwalzen und mindestens eine Unterwalze gelagert sind. Die mindestens eine Unterwalze kann mit einer Oberwalze einen Nip bilden.

Durch den Kalander ist ein einlaufseitiger Nip und ein auslaufseitiger Nip bereitstellbar. In einer anderen Ausführungsform ist durch den Kalander zu einem Zeitpunkt lediglich ein einlaufseitiger oder ein auslaufseitiger Nip bereitstellbar.

Mindestens eine Unterwalze ist bevorzugt mit einer eigenen Zustelleinrichtung versehen, mit der sie bevorzugt auf eine Oberwalze zu- und von dieser wegbewegbar ist, besonders bevorzugt translatorisch. Die Zustelleinrichtung kann einen Hydraulikzylinder umfassen. Die Begriffe "Zustelleinrichtung" und "Zustellvorrichtung" sind im Rahmen dieser Druckschrift synonym.

In einer wichtigen Ausführungsform dient der Kalander dem thermischen Verfestigen von Vliesstoffen. Es kann eine glatte Walze gegen eine gravierte Walze wirken. Auch können beide Walzen eines Nips graviert sein. Mindestens eine der beiden Walzen eines Nips kann beheizt sein. Um verschiedene Produkte zu erzeugen, ist bevorzugt die gravierte Walze schnell austauschbar. In einer Ausführungsform ist nur die Oberwalze eines Nips graviert.

In einer anderen Ausführungsform dient der Kalander dem Kalandrieren von Papier oder Textil.

In einer Ausführungsform wirkt eine Walze mit einem Belag gegen eine beheizte glatte oder auch gravierte Walze. Mit dem Begriff "Belag" sind im Rahmen dieser Druckschrift zum einen insbesondere Walzen gemeint, die eine nachgiebige Beschichtung aufweisen und zum anderen insbesondere, in einer weiten Verwendung dieses Begriffs, auch Baumwollwalzen. Auch hier kann ein schneller Austausch der Gravur gewünscht sein. Häufiger besteht aber der Bedarf, den Belag auszutauschen, um eine andere Belagsart oder -härte zum Einsatz zu bringen, oder auch diesen nachschleifen zu können, da Verschleiß vor allem an dem weicheren Belag stattfindet.

Mit Vorteil kann durch den Walzenwechsel eine schnelle Temperaturänderung der Walzenoberfläche zumindest einer Walze eines Nips herbeigeführt werden. Dies geschieht bevorzugt ohne einen Temperaturwechsel in einer Walze von 1 bis 10 K/min zu überschreiten, da andernfalls Thermospannungen im Walzenmaterial zu befürchten sind.

Mit Vorteil ermöglicht der Kalander ein schnelles Austauschen einer Walze, ohne manuelles Eingreifen.

Bevorzugt ist ein Walzentausch in kürzerer Zeit als das Auf- oder Abheizen der Walze möglich.

Es ist genau eine Unterwalze vorgesehen, die in zwei verschiedene Arbeitspositionen bringbar ist und die wahlweise mit verschiedenen Oberwalzen einen Nip bildet. Es sind also mindestens zwei verschiedene Unterwalzenpositionen vorgesehen, von denen zu einem Zeitpunkt lediglich eine ausgewählt ist. Erfindungsgemäß kann also genau eine Unterwalze nacheinander zwei verschiedene Nips bilden, deren Position voneinander abweicht.

Die Unterwalze ist verkippbar und/oder verschiebbar vorgesehen, um die einlaufseitige Oberwalze oder die auslaufseitige Oberwalze zu bedienen.

Mit dem Begriff "einlaufseitig" ist im Rahmen dieser Druckschrift die Seite des Kalanders bezeichnet, an der die Ware in den Kalander einläuft. Mit dem Begriff "auslaufseitig" ist im Rahmen dieser Druckschrift die Seite des Kalanders bezeichnet, an der die Ware den Kalander verlässt.

Bevorzugt ist die genau eine Unterwalze des Kalanders an einem Kipphebelpaar angeordnet. Die beiden Kipphebel dieses Kipphebelpaares sind bevorzugt lediglich paarweise verkippbar. Dieses Kipphebelpaar weist bevorzugt zwei verschiedene Endpositionen auf, in denen weiter bevorzugt jeweils eine Anlagefläche des Kipphebelpaares an einer Gegenanlagefläche des Gestells anliegt. Hierdurch sind auf einfach Art und Weise zwei verschiedene, definierte Positionen des Kipphebelpaares und damit zwei verschiedene definierte Positionen der Unterwalze geschaffen.

Die Kippachse des Kipphebelpaares liegt bevorzugt zwischen der Pressebene des einlaufseitigen Nips und der Pressebene des auslaufseitigen Nips. Hierdurch ergibt sich eine Aufteilung der von der genau einen Unterwalze auf das Kipphebelpaar übertragenen Kraft mit einer Kraftkomponente in Längsrichtung der Kipphebel und einer Kraftkomponente, die das Kipphebelpaar gegen den jeweiligen Anschlag presst und zu einer Art Verriegelung der Position des Kipphebelpaares führt.

Bevorzugt entsprechen die beiden Endpositionen, die die genau eine Unterwalze in den beiden Endpositionen des Kipphebelpaares einnimmt, den beiden Arbeitspositionen der Unterwalze, in denen diese vorzugsweise mit der zugehörigen Oberwalze einen Nip bildet.

Die Zustellbewegung der Unterwalzen erfolgt bevorzugt translatorisch, vorzugsweise ausschließlich.

Bei mehreren Unterwalzen kann, wie bevorzugt, auch die Temperatur oder die Oberflächenqualität der Unterwalze schnell verändert werden. Hierdurch ist es, wie in einer Ausführungsform, zudem möglich, durch mehrere, etwa zwei, Walzenspalte zu fahren.

Das Gestell kann von der Seite betrachtet zumindest in etwa "U"-förmig ausgebildet sein.

Die lichte Weite des "U"-förmigen Gestells oder Gestellteils kann größer sein, als der doppelte Durchmesser der Unterwalze.

In einer Ausführungsform ist das gesamte Gestell ortsfest ausgebildet.

In einer Ausführungsform weist der Kalander zumindest ein Walzenlagerungsschwenkhebelpaar auf - in einer Ausführungsform genau ein Walzenlagerungsschwenkhebelpaar - an dem mindestens eine Oberwalze - in einer Ausführungsform genau eine Oberwalze - angeordnet ist. Ein derartiges Walzenlagerungsschwenkhebelpaar wird im Rahmen dieser Druckschrift auch kurz als Schwenkhebelpaar bezeichnet und ein Walzenlagerungsschwenkhebel eines derartigen Paares wird im Rahmen dieser Druckschrift auch kurz als Schwenkhebel bezeichnet. Die Schwenkhebel eines Schwenkhebelpaares sind bevorzugt lediglich paarweise verschwenkbar. Mit diesem mindestens einen Schwenkhebelpaar ist bevorzugt mindestens eine Oberwalze aus einer Parkposition in eine Arbeitsposition verschwenkbar. Das mindestens eine Schwenkhebelpaar ist bevorzugt in eine Arbeitsposition schwenkbar, in der die an ihm angeordnete mindestens eine Walze in einer Arbeitsposition ist. Das mindestens eine Schwenkhebelpaar ist zudem bevorzugt in eine Parkposition schwenkbar, in der die mindestens eine an ihm angeordnete Walze in einer Parkposition ist. Als "Arbeitsposition" einer Walze wird im Rahmen dieser Druckschrift die Position einer Walze bezeichnet, in der diese mit einer Gegenwalze einen Nip bildet oder bilden kann.

Mit Vorteil ist das mindestens eine Schwenkhebelpaar um etwa 90° verschwenkbar.

In einer wichtigen Ausführungsform weist der Kalander ein erstes Schwenkhebelpaar und ein zweites Schwenkhebelpaar auf.

Mit Vorteil ist jedes Schwenkhebelpaar um eine Schwenkachse verschwenkbar am Gestell gelagert.

Jedes Schwenkhebelpaar stellt bevorzugt eine Lagerung für eine Oberwalze bereit. Die an dem mindestens einen Schwenkhebelpaar angeordneten Oberwalzen sind also über das Schwenkhebelpaar am Gestell des Kalanders gelagert.

Die Versorgung der Lager der an dem mindestens einen Schwenkhebelpaar angeordneten Oberwalzen ist einfach zu lösen. Denn die Lagerkörper werden bevorzugt nur um einen Winkel von etwa 90° verdreht. Mit Vorteil ist eine Lagerschmierung ohne berührende Dichtungen und folglich drucklosem, nur der Schwerkraft folgendem Ölablauf realisiert. Da die Lagerkörper bevorzugt nur um einen Winkel von etwa 90° verdreht werden, sind die Lagerschmier-Ölabläufe und Lagerschmier-Ölrücklaufleitungen mit Schwerkraftförderung einfach ausführbar.

Bevorzugt sind an dem ersten Schwenkhebelpaar und/oder dem zweiten Schwenkhebelpaar mindestens zwei Oberwalzen gelagert.

In einer Ausführungsform sind sowohl an dem ersten Schwenkhebelpaar, als auch an dem zweiten Schwenkhebelpaar jeweils mindestens zwei Oberwalzen gelagert.

Die Parkposition jeder Oberwalze ist bevorzugt so weit von der Unterwalze entfernt, dass eine Bewegung der mindestens einen an dem anderen Schwenkhebelpaar angeordneten Walze aus der Arbeitsposition in die Parkposition und umgekehrt möglich ist.

Bevorzugt stimmen die Arbeitspositionen von mindestens zwei verschiedenen Oberwalzen überein.

Die Oberwalzen sind bevorzugt jeweils gemeinsam mit ihrer Antriebs- und ggf. Versorgungseinrichtung verlagerbar.

In einer Ausführungsform entspricht die Zahl der Unterwalzen die Zahl der in einem Schwenkhebel gelagerten Oberwalzen.

Um die im Kalandergestell wirkenden Kräfte zu reduzieren, ist mit Vorteil jeder Schwenkhebel auf der seiner Schwenkachse gegenüberliegenden Seite einer Pressebene eines Nips arretierbar. Dies ist bevorzugt derart realisiert, dass der gegenüberliegende Schwenkhebel zunächst über die Parkposition hinaus schwenkbar ist, anschließend der Schwenkhebel in die Arbeitsposition bringbar ist und der gegenüberliegende Schwenkhebel in seine Parkposition zurück verlagerbar ist und hierdurch den Schwenkhebel arretiert. Weiter bevorzugt erfolgt die Arretierung dadurch, dass jeder Schwenkhebel eine schwenkachsennahe Anschlagfläche und eine schwenkachsenferne Anschlagfläche aufweist und die schwenkachsennahe Anschlagfläche des Schwenkhebels in seiner Parkposition mit Vorteil an der schwenkachsenfernen Anschlagfläche eine sich in Arbeitsposition befindlichen Schwenkhebels anliegt. Mit anderen Worten ist jeder in Arbeitsposition befindliche Schwenkhebel bevorzugt an einem in Parkposition befindlichen Schwenkhebel verriegelbar.

Mit Vorteil ist jeder Schwenkhebel in eine Freigabeposition bringbar. Die Parkposition jedes Schwenkhebels liegt bevorzugt zwischen seiner Freigabeposition und seiner Arbeitsposition. Mit Vorteil ist jeder Schwenkhebel in seiner Freigabeposition gerade so weit geneigt, dass der andere Schwenkhebel kollisionsfrei gegen dem ersten Schwenkhebel in seine Parkposition gebracht werden kann.

Mit Vorteil sind die Schwenkhebel als zweiarmige Hebel ausgebildet, bei denen auf einer Seite der Schwenkachse mindestens eine Oberwalze angeordnet ist und auf der anderen Seite bevorzugt ein Schwenkantrieb angreift.

Jeder Schwenkhebel ist bevorzugt doppelwandig ausgebildet und umgreift weiter bevorzugt eine Lagerlasche des Gestells beidseitig.

Mit Vorteil sind die Oberwalzen lösbar an den Schwenkhebeln befestigt.

Die Oberwalzen können graviert sein. Die Oberwalzen können jedoch auch glatt sein. Auch die mindestens eine Unterwalze kann graviert oder glatt sein. Alle oder einzelne Walzen können durchbiegesteuerbar sein. Der Kalander kann sowohl konventionelle Walzen für kleine Linienkräfte, als auch durchbiegesteuerbare Walzen für höhere Kräfte oder höhere Genauigkeiten aufweisen. Mit Vorteil ist ein Aufheizen und ein Abkühlen der Walzen in ihrer Parkposition möglich.

Zur Vereinfachung des Antriebs können einzelne oder alle Walzen des Kalanders mit einem Direktantrieb ausgestattet sein.

In einer Ausführungsform sind die Arbeitspositionen aller Oberwalzen auf einer Höhe angeordnet.

In einer Ausführungsform ist der Kalander für Vlieswaren vorgesehen. Genauer gesagt dient der Kalander in dieser Ausführungsform zur thermischen Verfestigung von Vliesstoffen. Bevorzugt wird das Vlies erst unmittelbar vor der Verfestigung im Kalander auf ein Warentransportband einer Warenzuführung abgelegt und gebildet. Die Warenzuführung reicht bevorzugt bis weniger als 10 cm oder 5 cm an die den Nip bildenden Walzen heran.

Bevorzugt weist der Kalander eine Warenzuführung auf, die weiter bevorzugt ein Warentransportband umfasst, und die Warenzuführung ist bevorzugt als Vlieszuführung ausgeführt.

Das Warentransportband dient bevorzugt also dem Transport der Warenbahn.

Mit Vorteil ist das Warentransportband zumindest im Wesentlichen horizontal ausgerichtet. Der übrige Kalander ist in einer Ausführungsform schräg angeordnet, um Platz für dieses Warentransportband - insbesondere dann, wenn der auslaufseitige Nip aktiv ist - zu schaffen. Die Nips können also geneigt sein. In der Ausführungsform, in der der übrige Kalander schräg angeordnet ist, ist er bevorzugt in Warentransportrichtung leicht nach unten geneigt.

Mit dem Begriff "Warenzuführung" wird im Rahmen dieser Druckschrift insbesondere eine Vorrichtung bezeichnet, die zu kalandrierende Waren, bevorzugt Vlies, bis unmittelbar vor den Nip transportiert.

Die Warenzuführung kann ein Siebband umfassen, mit einer Siebbandumlenkwalze die möglichst nahe an dem jeweiligen Nip angeordnet ist.

In einer Ausführungsform ist das Warentransportband in dem Bereich vor dem jeweiligen Nip schräg angeordnet, bevorzugt in Warentransportrichtung schräg nach oben. Auf diese Weise kann das Warentransportband - insbesondere dann, wenn es den auslaufseitigen Nip bedient - näher an den Nip heran reichen.

Insbesondere in der Ausführungsform, in der der Kalander ein in dem Bereich vor dem Nip zumindest im Wesentlichen horizontales Warentransportband umfasst, können die Oberwalzen Arbeitspositionen aufweisen, die in verschiedenen Höhen vorgesehen sind. Bevorzugt ist die Arbeitsposition der auslaufseitigen Oberwalze niedriger vorgesehen, als die Arbeitsposition der einlaufseitigen Oberwalze. Auf diese Weise schafft die einlaufseitige Oberwalze, wenn der auslaufseitige Nip realisiert ist, Platz für das Warentransportband. In der Ausführungsform, in der die Oberwalzen Arbeitspositionen aufweisen, die in verschiedenen Höhen vorgesehen sind, sind die Oberwalzen also bevorzugt höhenversetzt an dem jeweiligen Schwenkhebelpaar angeordnet. In einer anderen Ausführungsform, in der die Oberwalzen Arbeitspositionen aufweisen, die in verschiedenen Höhen vorgesehen sind, ist dies bevorzugt durch Schrägstellung des Kalanders bewirkt.

In einer Ausführungsform ist die Position des Warentransportbandes veränderbar ausgestaltet. In der Ausführungsform mit verschwenkbarer und/oder verschiebbarer Unterwalze ist die Veränderung der Position des Warentransportbandes bevorzugt mit der Bewegung der Unterwalze gekoppelt.

In einer Ausführungsform umfasst die Warenzuführung ein zusätzliches Übergabeband, das bevorzugt bis unmittelbar an dem Nip heranreicht und dessen Position bevorzugt veränderbar vorgesehen ist. Es kann eine Saugwalze vorgesehen sein, zur Übergabe der Ware von der übrigen Warenzuführung auf das Übergabeband. Das Übergabeband und die Unterwalze können verbunden sein und gleichzeitig bewegbar sein.

Die Warenzuführung kann eine Umlenkwalze umfassen, die eine Umlenkung des Warentransportbandes im Bereich vor dem Nip nach oben bewirkt und bevorzugt von oben auf das Warentransportband und die Ware wirkt.

Insbesondere in der Ausführungsform mit zwei Unterwalzen, kann eine Unterwalze als eine Ausweichwalze ausgestaltet sein, die mit einer Ausweichbewegung in eine Ausweichposition bringbar ist. Mit Vorteil handelt es sich hierbei um die einlaufseitige Unterwalze. Auch hierdurch wird, wenn der auslaufseitige Nip realisiert ist, Platz für die Warenzuführung geschaffen. Die Ausweichbewegung erfolgt bevorzugt translatorisch. Die Ausweichposition ist bevorzugt unter der Parkposition der Unterwalze angeordnet. Die Ausweichbewegung umfasst bevorzugt eine Strecke, die größer als der Radius der Ausweichwalze ist. Anders ausgedrückt kann also der einlaufseitige Nip mit einem größeren Hub versehen sein, damit eine Warenzuführung möglichst nah an den auslaufseitigen Nip heranreichen kann. Die Ausweichbewegung kann mithilfe eines Teleskopzylinders realisiert sein.

Damit die Oberwalzen, wie bevorzugt, in ihrer Parkposition aufheizbar oder abkühlbar sind, sind bevorzugt auch für diese Positionen Antriebe vorgesehen. Denn sobald die Walzentemperatur etwa 80° C übersteigt, müssen die Oberwalzen ständig drehen um bleibende Verformungen zu vermeiden. Bevorzugt ist daher genau eine, mehrere oder alle Oberwalzen mit einem eigenen Antrieb versehen, auch, um ein Umflanschen von Kardanwellen beim Walzenwechsel zu vermeiden. Damit die Antriebe, die sich normalerweise auf einen separaten Antriebsbock befinden, nicht mit den Oberwalzen verfahren werden müssen, kann mindestens ein Walzenantrieb als Direktantrieb ausgestaltet sein.

Der Schwenkantrieb der Schwenkhebel kann ein Spindelhubgetriebe umfassen. In einer anderen Ausführungsform umfasst dieser Schwenkantrieb einen Hydraulikzylinder.

In einer Ausführungsform ist genau eine, mehrere oder alle Oberwalzen nicht an einem Schwenkhebel angeordnet, sondern unverschwenkbar im Gestell gelagert.

In einem Ausführungsbeispiel umfasst der Kalander genau einen Schwenkhebel, an dem mindestens eine - bevorzugt genau zwei - Oberwalzen angeordnet sind, die mithilfe des Schwenkhebels aus einer Parkposition in eine Arbeitsposition verschwenkbar sind. Gegenüber der Ausführungsform mit zwei Schwenkhebeln ist diese Ausführungsform weniger aufwendig. Gegenüber der Ausführungsform ohne Schwenkhebel weist sie den Vorteil auf, dass die mindestens eine Unterwalze durch Ausschwenken des Schwenkhebels einfacher auszubauen ist und, wie bevorzugt, ein weiterer Schwenkhebel mit mindestens einer Oberwalze nachrüstbar ist.

Bevorzugt weist das Kipphebelpaar eine motorische Schwenkhebelbetätigungsvorrichtung auf, die beispielsweise einen Hydraulikzylinder umfassen kann.

Die Pressebene eines Nips verläuft durch die Achsen der an diesem Nip beteiligten Walzen. In einer Ausführungsform verlaufen alle Pressebenen des Kalanders senkrecht.

In einer anderen Ausführungsform verläuft mindestens eine Pressebene - bevorzugt alle Pressebenen - des Kalanders nicht senkrecht, sondern schräg.

In einer Ausführungsform ist die Schwenkachse des Kipphebelpaars genau mittig zwischen den beiden Pressebenen der beiden realisierbaren Nips angeordnet.

In einer anderen Ausführungsform ist die Schwenkachse des Kipphebelpaars - insbesondere in der Ausführungsform, in der die einlaufseitige Oberwalze höher angeordnet ist, als die auslaufseitige Unterwalze, näher an der einlaufseitigen Pressebene angeordnet, als an der auslaufseitigen Pressebene.

Bevorzugt ist jede Unterwalze unterhalb aller Arbeitspositionen der Oberwalzen angeordnet.

Soweit sich aus dem Zusammenhang nichts anderes ergibt, sind die Begriffe "Schwenkhebel" und "Schwenkhebelpaare" im Rahmen dieser Druckschrift synonym.

In der Zeichnung sind - rein schematisch - mehrere Ausführungsbeispiele des erfindungsgemäßen Kalanders dargestellt. Es zeigen:
- Fig. 1: eine Seitenansicht eines ersten Ausführungsbeispiels eines erfindungsgemäßen Kalanders;
- Fig. 2: eine Seitenansicht eines dritten Ausführungsbeispiels eines erfindungsgemäßen Kalanders;
- Fig. 3: eine Seitenansicht eines vierten Ausführungsbeispiels eines erfindungsgemäßen Kalanders;
- Fig. 4: eine Seitenansicht eines fünften Ausführungsbeispiels eines erfindungsgemäßen Kalanders;
- Fig. 5: eine Seitenansicht eines sechsten Ausführungsbeispiels eines erfindungsgemäßen Kalanders;
- Fig. 6: eine Seitenansicht eines siebten Ausführungsbeispiels eines erfindungsgemäßen Kalanders;
- Fig. 7: eine Seitenansicht des in Fig. 1 gezeigten Kalanders, mit Veranschaulichung der Bewegung der Schwenkhebel;
- Fig. 8: eine schematische Draufsicht eines Schwenkhebelpaares;
- Fig. 9: eine Seitenansicht eines zehnten Ausführungsbeispiels eines Kalanders;
- Fig. 10: eine Seitenansicht eines elften Ausführungsbeispiels eines Kalanders;
- Fig. 11: eine Seitenansicht eines dreizehnten Ausführungsbeispiels eines Kalanders;
- Fig. 12: eine Seitenansicht eines vierzehnten Ausführungsbeispiels eines Kalanders;
- Fig. 13: eine Seitenansicht eines fünfzehnten Ausführungsbeispiels eines Kalanders;
- Fig. 14: eine Seitenansicht eines sechszehnten Ausführungsbeispiels eines Kalanders;
- Fig. 15: eine Seitenansicht eines achtzehnten Ausführungsbeispiels eines Kalanders.

Die Warentransportrichtung verläuft in den Figuren 1 bis 7 und 9 bis 15 von links nach rechts.

In den in den Figuren 1 bis 7 gezeigten Ausführungsbeispielen weist der Kalander 100 ein erstes Schwenkhebelpaar 3 und ein zweites Schwenkhebelpaar 4 auf.

In Fig. 8 ist das erste Schwenkhebelpaar 3 schematisch dargestellt. Es ist erkennbar, dass das Schwenkhebelpaar 3 die beiden an ihm angeordneten Oberwalzen 2, 2' beidseitig abstützt. Fig. 8 zeigt auch, dass jeder Schwenkhebel des Schwenkhebelpaares 3 doppelwandig ausgebildet ist.

In den in den Figuren 1 bis 7 gezeigten Ausführungsbeispielen weist der Kalander zwei gleichartige Schwenkhebelpaare 3, 4 auf und es sind an jedem der beiden Schwenkhebelpaare genau zwei Oberwalzen 2, 2', 2", 2‴ angeordnet. Unter anderem Fig. 1 lässt erkennen, dass die Schwenkhebel 3, 4 als zweiarmige Hebel ausgebildet sind, bei denen auf einer Seite der Schwenkachse S, S' die jeweiligen Oberwalzen 2, 2', 2", 2‴ angeordnet sind und auf der anderen Seite ein Schwenkantrieb 29, 29' angreift. In den in den Figuren 1 bis 7 und 15 gezeigten Ausführungsbeispielen umfasst der Schwenkantrieb 29, 29' ein Spindelhubgetriebe.

Mit den Schwenkhebelpaaren 3, 4 sind Oberwalzen 2, 2', 2", 2‴ aus Parkpositionen 6, 6' in Arbeitspositionen 7, 7' verschwenkbar. Die Schwenkhebel sind also in eine Arbeitsposition 9 schwenkbar, in der die an ihnen angeordneten Walzen in Arbeitsposition 7, 7' sind und in eine Parkposition 10, in der die an ihnen angeordneten Walzen in einer Parkposition 6, 6' sind.

Jeder Schwenkhebel ist auf der seiner Schwenkachse S, S' gegenüberliegenden Seite einer Pressebene 21, 22 relativ zum Gestell 1 festlegbar. Jeder in Arbeitsposition 9 befindliche Schwenkhebel ist dabei an einem in Parkposition 10 befindlichen Schwenkhebel verriegelbar, in dem jeder Schwenkhebel eine bezogen auf seine Schwenkachse S, S' schwenkachsennahe Anschlagfläche 11, 11' und eine schwenkachsenferne Anschlagfläche 12, 12' aufweist und die schwenkachsennahe Anschlagfläche 11, 11' des in Parkposition 10 befindlichen Schwenkhebels an der schwenkachsenfernen Anschlagfläche 12, 12' des in Arbeitsposition 9 befindlichen Schwenkhebels anliegt. In den in den Figuren 1 bis 9 gezeigten Ausführungsbeispielen ist stets der linke Schwenkhebel in Arbeitsposition. Es versteht sich, dass auch der linke Schwenkhebel in Parkposition und der rechte Schwenkhebel in Arbeitsposition sein kann.

Fig. 7 verdeutlicht den Schwenk- und Verriegelungsvorgang: In einem ersten Schritt ist ein Schwenkhebelpaar (in Fig. 7 das rechts gezeigte Schwenkhebelpaar) in eine Freigabeposition 13 bringbar. In einem zweiten Schritt ist das andere Schwenkhebelpaar in Arbeitsposition bringbar. In einem dritten Schritt ist das Schwenkhebelpaar aus der Freigabeposition in die Parkposition bringbar, in der seine schwenkachsennahe Anschlagfläche 11' an der schwenkachsenfernen Anschlagfläche 12 des anderen Schwenkhebelpaares anliegt und dieses auf diese Weise verriegelt.

Eine Zusammenschau etwa der Figuren 1 und 7 zeigt, dass die Parkposition 10 jedes Schwenkhebelpaares zwischen seiner Freigabeposition 13 und seiner Arbeitsposition 9 liegt.

In den in den Figuren 1, bis 7 gezeigten Ausführungsbeispielen umfasst der Kalander genau eine Unterwalze 5 und diese ist in zwei verschiedene Arbeitspositionen AU1, AU2 bringbar. Zu diesem Zweck ist die Unterwalze 5 verkippbar angeordnet, um die einlaufseitige Oberwalze 14 oder die auslaufseitige Oberwalze 15 zu bedienen. Die Unterwalze ist an einem Kipphebelpaar 16 angeordnet, der zwei verschiedene Endpositionen 17, 17' aufweist, in denen jeweils eine Anlagefläche 18, 18' des Kipphebelpaars an einer Gegenanlagefläche 19, 19' des Gestells 1 anliegt. Und die Kippachse 20 des Kipphebelpaars ist zwischen der Pressebene 21 des einlaufseitigen Nips 8 und der Pressebene 22 des auslaufseitigen Nips 8' angeordnet (siehe etwa Fig. 1). Die Bewegung des Kipphebelpaares ist, etwa in Figur 1, durch den Pfeil P1 symbolisiert.

Jede in den Zeichnungen gezeigte Unterwalze 5 weist eine eigene Zustellvorrichtung 30, 30' auf, die einen Hydraulikzylinder umfassen kann.

In Fig. 4 und 9 ist die Unterwalze 5 in zwei Arbeitspositionen AU1, AU2 gezeigt, von denen eine gestrichelt dargestellt ist.

In den in den Figuren 2 bis 6 gezeigten Ausführungsbeispielen umfasst der Kalander 100 eine Warenzuführung 23, die ein Warentransportband 27 umfasst.

In den in den Figuren 2 bis 4 gezeigten Ausführungsbeispielen ist dieses Warentransportband 27 zumindest im Wesentlichen horizontal ausgerichtet. In dem in Fig. 2 gezeigten Ausführungsbeispiel ist der Abstand des Warentransportbandes 27 zu dem Nip 8' relativ groß. Die beiden Oberwalzen sind in diesem Ausführungsbeispiel auf gleicher Höhe angeordnet.

In dem in Fig. 3 gezeigten Ausführungsbeispiel ist der Kalander 100 schräg angeordnet, um Platz für das Warentransportband 27 zu schaffen. Wie die Figur zeigt, kann dieses näher an den Nip 8' herangeführt sein, da durch diese schräge Anordnung die einlaufseitige Oberwalze höher, als die auslaufseitige Oberwalze angeordnet ist und die einlaufseitige Oberwalze hierdurch Platz für das Warentransportband 27 bereitstellt.

In dem in Fig. 6 gezeigten Ausführungsbeispiel ist das Warentransportband 27 in dem Bereich vor dem Nip 8' schräg angeordnet. Auch auf diese Weise kann es näher an den Nip heranreichen, als in dem in Fig. 2 gezeigten Ausführungsbeispiel. Es ist eine Umlenkwalze 26 vorgesehen, die eine Umlenkung des Warentransportbandes 27 im Bereich vor dem Nip 8' nach oben bewirkt.

Unter anderem in dem in Fig. 1 gezeigten Ausführungsbeispiel sind die beiden Oberwalzen auf einer Höhe angeordnet.

In den in den Figuren 3 und 4 gezeigten Ausführungsbeispielen sind die beiden Oberwalzen auf zwei verschiedenen Höhen H1, H2 angeordnet.

In den in den Figuren 2 bis 4 sowie 6 gezeigten Ausführungsbeispielen ist die Position des Transportbandes 27 veränderbar ausgestaltet, um, je nachdem ob der einlaufseitige Nip oder der auslaufseitige Nip 8' realisiert ist, möglichst nahe an diesen heranreichen zu können.

In dem in der Fig. 5 gezeigten Ausführungsbeispiel weist die Warenzuführung 23 ein zusätzliches Übergabeband 24 auf, dessen Position veränderbar vorgesehen ist.

Fig. 5 zeigt eine Saugwalze 25, zur Übergabe der Ware auf das Übergabeband 24.

Bei den in den Figuren 9 bis 14 gezeigten Ausführungsbeispielen umfasst der Kalander keine Schwenkhebel, mit denen Oberwalzen 2, 2' aus Parkpositionen in Arbeitspositionen verschwenkbar sind. Stattdessen verbleiben die Oberwalzen 2, 2', solange sie an dem Gestell 1 gelagert sind, stets in ihrer Arbeitsposition.

Bei den in den Figuren 9, 10, 11 bis 15 gezeigten Ausführungsbeispielen umfasst der Kalander 100 genau eine Unterwalze 5.

Bei den in den Figuren 9, 11, 13, 14 und 15 gezeigten Ausführungsbeispielen ist die Unterwalze, wie etwa bei den in Fig. 1 gezeigten Ausführungsbeispiel, an einem Kipphebelpaar 16 angeordnet, das zwei verschiedene Endpositionen 17, 17' aufweist, an denen jeweils eine Anlagefläche 18, 18' des Kipphebelpaars an einer Gegenanlagefläche 19, 19' des Gestells anliegt und die Schwenkachse 20 des Kipphebelpaares 16 ist zwischen der Pressebene 21 des einlaufseitigen Nips 8 und der Pressebene 22 des auslaufseitigen Nips 8' angeordnet.

Bei den in den Figuren 10 und 12 gezeigten Ausführungsbeispielen ist die Unterwalze nicht verschwenkbar, sondern verschiebbar angeordnet, um von der ersten Arbeitsposition AU1 in die zweiten Arbeitsposition AU2 verlagert werden zu können. Zu diesem Zweck ist sie an einem Schlitten 31 angeordnet, der in Richtung des Pfeils P2 verschiebbar ist.

In dem in Fig. 11 gezeigten Ausführungsbeispiel ist, wie bei dem in Fig. 3 gezeigten Ausführungsbeispiel, das Warentransportband 27 zumindest im Wesentlichen horizontal ausgerichtet und der übrige Kalander schräg angeordnet, um Platz für dieses Warentransportband 27 zu schaffen.

Bei den in den Figuren 1, 2, 5 bis 7, 9 bis 10 und 13 bis 15 gezeigten Ausführungsbeispielen sind die beiden Oberwalzen 2, 2' auf einer Höhe angeordnet.

Durch die schräge Anordnung des Kalanders ergibt sich bei dem in Fig. 11 gezeigten Ausführungsbeispiel, wie bei dem in Fig. 3 gezeigten Ausführungsbeispiel, dass die beiden Oberwalzen 2, 2' auf verschiedenen Höhen H1, H2 angeordnet sind. Auf diese Weise schafft die einlaufseitige Oberwalze 2 in dem in Fig. 11 gezeigten Fall, in dem der auslaufseitige Nip 8' realisiert ist, Platz für die Warenzuführung 23, sodass das Warentransportband 27 möglichst nahe an den auslaufseitigen Nip 8' heranreichen kann.

Bei dem in Fig. 12 gezeigten Ausführungsbeispiel sind die beiden Oberwalzen 2, 2' ebenfalls auf zwei verschiedenen Höhen H1, H2 angeordnet, jedoch bei geradem und nicht schräg ausgerichtetem Kalander, diesbezüglich entsprechend dem in Fig. 4 gezeigten Ausführungsbeispiel.

Bei dem in Fig. 13 gezeigten Ausführungsbeispiel ist, wie bei dem in Fig. 5 gezeigten Ausführungsbeispiel, ein zusätzliches Übergabeband 24 vorgesehen, das in zwei verschiedenen Positionen dargestellt ist und eine Saugwalze 25 übergibt die Ware von dem Warentransportband 27 auf das Übergabeband 24. Das Übergabeband 24 kann mit dem Kipphebelpaar 16 gekoppelt sein.

Bei dem in Fig. 14 gezeigten Ausführungsbeispiel ist, wie bei dem in Fig. 9 gezeigten Ausführungsbeispiel, eine Umlenkwalze 26 vorgesehen die eine Umlenkung des Warentransportbandes 27 im Bereich vor dem Nip 8, 8' nach oben bewirkt. Hierdurch ist, wie bei dem in Fig. 6 gezeigten Ausführungsbeispiel, die Neigung des Warentransportbandes 27 vor dem Nip 8, 8' veränderbar, ohne die Neigung des Warentransportbandes vor der Umlenkwalze 26 verändern zu müssen.

Bei dem in Fig. 15 gezeigten Ausführungsbeispiel weist der Kalander 100 genau ein Schwenkhebelpaar W auf, an dem zwei Oberwalzen 2, 2' angeordnet sind.

Dieses Ausführungsbeispiel hat den Vorteil, dass später ein weiteres Schwenkhebelpaar mit zusätzlichen Oberwalzen nachgerüstet werden kann. Zudem kann die Unterwalze 5 durch Ausschwenken des Schwenkhebelpaars W einfacher ausgebaut werden, als dies in den Ausführungsbeispielen, die in den Figuren 9 bis 14 gezeigt sind, der Fall ist.

In allen gezeigten Ausführungsbeispielen, mit Ausnahme der in den Figuren 3 und 11 gezeigten Ausführungsbeispiele, verlaufen die Pressebenen der (beiden) Nips senkrecht. In den in den Figuren 3 und 11 gezeigten Ausführungsbeispielen verlaufen diese Pressebenen stattdessen schräg. In den in den Figuren 1, 2, 3, 5, 6, 7, 9, 11, 13, 14 und 15 gezeigten Ausführungsbeispielen ist die Schwenkachse 20 des Kipphebelpaars mittig zwischen der einlaufseitigen Pressebene 21 und der auslaufseitigen Presseben 22 angeordnet. In dem in Fig. 4 gezeigten Ausführungsbeispiel ist die Schwenkachse 20 näher an der einlaufseitigen Pressebene 21, als an der auslaufseitigen Pressebene 22 angeordnet.

Das Gestell 1 ist von der Seite betrachtet in den in den Fig. 1-6, 7, 9, 10, 11 bis 14 und 15 gezeigten Ausführungsbeispielen "U"-förmig ausgebildet.

In allen gezeigten Ausführungsbeispielen ist das gesamte Gestell 1 ortsfest ausgebildet.

### Bezugszeichenliste:

- 100: Kalander
- 1: Gestell
- 2, 2', 2", 2‴: Oberwalzen
- 3: erstes Schwenkhebelpaar
- 4: zweites Schwenkhebelpaar
- 5: Unterwalzen
- 5a: Ausweichunterwalze
- 6, 6': Parkposition der Oberwalzen
- 7, 7': Arbeitsposition der Oberwalzen
- 8: einlaufseitiger Nip
- 8': auslaufseitiger Nip
- 9: Arbeitsposition des Schwenkhebels
- 10: Parkposition des Schwenkhebels
- 11, 11': schwenkachsennahe Anschlagfläche
- 12, 12': schwenkachsenferne Anschlagfläche
- 13: Freigabeposition des Schwenkhebels
- 14: einlaufseitige Oberwalze
- 15: auslaufseitige Oberwalze
- 16: Kipphebelpaar
- 17, 17': Endpositionen des Kipphebelpaars
- 18, 18': Anlagefläche des Kipphebelpaars
- 19, 19': Gegenanlagefläche des Gestells
- 20: Kippachse des Kipphebelpaares
- 21: Pressebene der einlaufseitigen Oberwalze
- 22: Pressebene der auslaufseitigen Oberwalze
- 23: Warenzuführung
- 24: Übergabeband
- 24': Position
- 25: Saugwalze
- 26: Umlenkwalze
- 27: Warentransportband
- 28: Ausweichposition
- 29, 29': Schwenkantrieb
- 30, 30': Zustellvorrichtung
- 31: Schlitten

- AU1, AU2: zwei verschiedene Arbeitspositionen derselben Unterwalze
- H1, H2: verschiedene Höhen
- P1, P2: Pfeile
- S, S': Schwenkachse des Schwenkhebelpaares
- W: Schwenkhebelpaar

## Patentansprüche

1. Kalander (100), zur Behandlung von Vlies-, Textil-, Kunststoff- oder Papier-Warenbahnen,
mit einem Gestell (1), in dem mehrere Oberwalzen (2, 2', 2", 2‴) und mindestens eine Unterwalze (5) gelagert sind,
mit einer Einlaufseite, an der die Warenbahn in den Kalander (100) einlaufen kann und einer Auslaufseite, an der die Warenbahn den Kalander (100) verlassen kann,
**dadurch gekennzeichnet, dass** genau eine der mindestens einen Unterwalze (5) in zwei verschiedene Arbeitspositionen (AU1, AU2) bringbar ist,
wodurch ein einlaufseitiger Nip (8) und ein auslaufseitiger Nip (8') durch den Kalander (100) nacheinander bereitstellbar ist, und eine der mehreren Oberwalzen (2, 2', 2", 2‴) eine einlaufseitige Oberwalze (14) und eine der mehreren Oberwalzen (2, 2', 2", 2‴) eine auslaufseitige Oberwalze (15) ist, und die Unterwalze (5) verkippbar und/oder verschiebbar ist, um die einlaufseitige Oberwalze (14) oder die auslaufseitige Oberwalze (15) zur wahlweisen Bildung eines einlaufseitigen oder des auslaufseitigen Nips (8, 8') zu bedienen, wobei der einlaufseitige Nip (8) und der auslaufseitige Nip (8') in deren Position voneinander abweichen.

2. Kalander nach Anspruch 1, **dadurch gekennzeichnet, dass** die genau eine Unterwalze (5) an einem Kipphebelpaar (16) angeordnet ist, das zwei verschiedene Endpositionen (17, 17') aufweist, in denen jeweils eine Anlagefläche (18, 18') des Kipphebelpaares an einer Gegenanlagefläche (19, 19') des Gestells (1) anliegt wobei die Schwenkachse (20) des Kipphebelpaares (16) zwischen der Pressebene (21) des einlaufseitigen Nips (8) und der Pressebene (22) des auslaufseitigen Nips (8') liegt.

3. Kalander nach Anspruch 1 oder 2, **dadurch gekennzeichnet, dass** der Kalander ein erstes Schwenkhebelpaar (3) und ein zweites Schwenkhebelpaar (4) umfasst, mit denen Oberwalzen (2, 2', 2'', 2‴) aus Parkposition (6, 6') in Arbeitsposition (7, 7') verschwenkbar sind, die in eine Arbeitsposition (9) verschwenkbar sind, in der die an ihnen angeordneten Walzen (2, 2', 2", 2‴) in Arbeitsposition (7, 7') sind und eine Parkposition (10), in der die an ihnen angeordneten Walzen (2, 2', 2", 2‴) in einer Parkposition (6, 6') sind, wobei an dem ersten Schwenkhebelpaar (3) und/oder dem zweiten Schwenkhebelpaar (4) jeweils mindestens zwei Oberwalzen (2, 2', 2", 2‴) gelagert sind, wobei jeder in Arbeitsposition (9) befindliche Walzenlagerungsschwenkhebel an einem in Parkposition (10) befindlichen Walzenlagerungsschwenkhebel verriegelbar ist, in dem jeder Walzenlagerungsschwenkhebel (3, 4) eine schwenkachsennahe Anschlagfläche (11, 11') und eine schwenkachsenferne Anschlagfläche (12, 12') aufweist und die schwenkachsennahe Anschlagfläche (11, 11') des Walzenlagerungsschwenkhebels in seiner Parkposition (10) an der schwenkachsenfernen Anschlagfläche (12, 12') eines sich in Arbeitsposition befindlichen Walzenlagerungsschwenkhebels anliegt.

4. Kalander nach einem der Ansprüche 1 bis 3, insbesondere für Vlies-Waren, **dadurch gekennzeichnet, dass** der Kalander eine Warenzuführung (23) mit einem Warentransportband (27) umfasst und die Warenzuführung (23) bevorzugt als Vlieszuführung ausgeführt ist, wobei die Warenzuführung (23) ein zusätzliches Übergabeband (24) umfasst, dessen Position veränderbar vorgesehen ist, wobei der Kalander zum Kalandrieren einer Ware dient und eine Saugwalze (25) vorgesehen ist, zur Übergabe der Ware auf das Übergabeband (24).

## Claims

1. Calender (100) for treating non-woven, textile, plastics or paper webs,
comprising a frame (1) in which a plurality of upper rollers (2, 2', 2", 2‴) and at least one lower roller (5) are mounted,
and comprising an inlet side at which the web can enter the calender (100) and an outlet side at which the material web can leave the calender (100),
**characterized in that** exactly one of the at least one lower rollers (5) can be brought into two different working positions (AU1, AU2),
as a result of which an inlet-side nip (8) and an outlet-side nip (8') can be provided in succession by the calender (100), and one of the plurality of upper rollers (2, 2', 2", 2‴) is an inlet-side upper roller (14) and one of the plurality of upper rollers (2, 2', 2", 2‴) is an outlet-side upper roller (15), and the lower roller (5) is tiltable and/or movable in order to operate the inlet-side upper roller (14) or the outlet-side upper roller (15) for selectively forming an inlet-side or the outlet-side nip (8, 8'), the inlet-side nip (8) and the outlet-side nip (8') differing from one another in their position.

2. Calendar according to claim 1, **characterized in that** the exactly one lower roller (5) is arranged on a rocker arm pair (16) which has two different end positions (17, 17'), in each of which a contact surface (18, 18') of the rocker arm pair abuts a counter contact surface (19, 19') of the frame (1), the pivot axle (20) of the rocker arm pair (16) lying between the pressing plane (21) of the inlet-side nip (8) and the pressing plane (22) of the outlet-side nip (8').

3. Calendar according to either claim 1 or claim 2, **characterized in that** the calender comprises a first pivot lever pair (3) and a second pivot lever pair (4), by means of which upper rollers (2, 2', 2", 2‴) can be pivoted from a parked position (6, 6') into a working position (7, 7'), which lever pairs are pivotable into a working position (9) in which the rollers (2, 2', 2", 2‴) arranged thereon are in the working position (7, 7'), and a parked position (10) in which the rollers (2, 2', 2", 2‴) arranged thereon are in a parked position (6, 6'), at least two upper rollers (2, 2', 2", 2‴) being mounted on the first pivot lever pair (3) and/or the second pivot lever pair (4) in each case, each roller bearing pivot lever located in the working position (9) being lockable to a roller bearing pivot lever located in the parked position (10), each roller bearing pivot lever (3, 4) having a stop surface (11, 11') that is close to the pivot axle and a stop surface (12, 12') that is remote from the pivot axle, and the stop surface (11, 11') of the roller bearing pivot lever that is close to the pivot axle, in its parked position (10), abuts the stop surface (12, 12') that is remote from the axle of a roller bearing pivot lever located in the working position.

4. Calendar according to any of claims 1 to 3, in particular for non-woven fabrics, **characterized in that** the calender comprises a material feed (23) having a material transport belt (27), and the material feed (23) is preferably designed as a non-woven feed, the material feed (23) comprising an additional transfer conveyor (24), the position of which is variably provided, the calender being used to calender a material and a suction roller (25) being provided for transferring the material onto the transfer conveyor (24).

## Revendications

1. Calandre (100) pour le traitement de bandes de produit non tissées, textiles, en matière synthétique ou en papier,
comportant un châssis (1) dans lequel sont montés plusieurs rouleaux supérieurs (2, 2', 2", 2‴) et au moins un rouleau inférieur (5),
comportant une face d'entrée, au niveau de laquelle la bande de produit peut entrer dans la calandre (100), et une face de sortie, au niveau de laquelle la bande de produit peut quitter la calandre (100),
**caractérisé en ce que** précisément l'un de l'au moins un rouleau inférieur (5) peut être amené dans deux positions de travail (AU1, AU2) différentes,
moyennant quoi une zone de pincement côté entrée (8) et une zone de pincement côté sortie (8') peuvent être fournies l'une après l'autre par la calandre (100), et l'un des plusieurs rouleaux supérieurs (2, 2', 2", 2‴) est un rouleau supérieur côté entrée (14) et l'un des plusieurs rouleaux supérieurs (2, 2', 2", 2‴) est un rouleau supérieur côté sortie (15), et le rouleau inférieur (5) peut être basculé et/ou déplacé afin de manipuler le rouleau supérieur côté entrée (14) ou le rouleau supérieur côté sortie (15) pour former sélectivement une zone de pincement côté entrée ou la zone de pincement côté sortie (8, 8'), la zone de pincement côté entrée (8) et la zone de pincement côté sortie (8') différant l'une de l'autre dans leurs positions.

2. Calandre selon la revendication 1, **caractérisée en ce que** le rouleau inférieur (5) précis est disposé au niveau d'une paire de leviers basculeurs (16) qui présente deux positions d'extrémité (17, 17') différentes, dans lesquelles respectivement une surface d'appui (18, 18') de la paire de leviers basculeurs repose contre une contre-surface d'appui (19, 19') du châssis (1), l'axe de pivotement (20) de la paire de leviers basculeurs (16) étant situé entre le plan de pressage (21) de la zone de pincement côté entrée (8) et le plan de pressage (22) de la zone de pincement côté sortie (8').

3. Calandre selon la revendication 1 ou 2, **caractérisée en ce que** la calandre comprend une première paire de leviers pivotants (3) et une seconde paire de leviers pivotants (4) avec lesquels des rouleaux supérieurs (2, 2', 2", 2‴) peuvent être pivotés d'une position de stationnement (6, 6') vers une position de travail (7, 7'), lesquels leviers pivotants peuvent être pivotés vers une position de travail (9), dans laquelle les rouleaux (2, 2', 2", 2‴) disposés au niveau de ceux-ci sont dans une position de travail (7, 7'), et une position de stationnement (10), dans laquelle les rouleaux (2, 2', 2", 2‴) disposés au niveau de ceux-ci sont dans une position de stationnement (6, 6'), respectivement au moins deux rouleaux supérieurs (2, 2', 2", 2‴) étant montés sur la première paire de leviers pivotants (3) et/ou la seconde paire de leviers pivotants (4), chaque levier pivotant de palier de rouleaux se trouvant dans la position de travail (9) pouvant être verrouillé au niveau d'un levier pivotant de palier de rouleaux se trouvant dans la position de stationnement (10), dans lequel chaque levier pivotant de palier de rouleaux (3, 4) présente une surface de butée proche de l'axe de pivotement (11, 11') et une surface de butée éloignée de l'axe de pivotement (12, 12') et la surface de butée proche de l'axe de pivotement (11, 11') du levier pivotant de palier de rouleaux, dans sa position de stationnement (10), reposant contre la surface de butée éloignée de l'axe de pivotement (12, 12') d'un levier pivotant de palier de rouleaux se trouvant dans la position de travail.

4. Calandre selon l'une des revendications 1 à 3, en particulier pour des produits non tissés, **caractérisée en ce que** la calandre comprend une alimentation en produits (23) comportant une courroie transporteuse de produits (27) et l'alimentation en produits (23) est de préférence réalisée sous forme d'alimentation en non-tissés, l'alimentation en produits (23) comprenant une courroie de transfert (24) supplémentaire dont la position est prévue de manière à pouvoir être modifiée, la calandre servant au calandrage d'un produit et un rouleau d'aspiration (25) étant prévu pour le transfert du produit sur la courroie de transfert (24).
